# EUROPÄISCHE PATENTSCHRIFT

(11) **EP 0 170 805 B1**
(45) Veröffentlichungstag und Bekanntmachung des Hinweises auf die Patenterteilung: **15.03.1989**
(21) Anmeldenummer: 85106270.3
(22) Anmeldetag: 22.05.1985
(51) Int. Cl.: F41D 10/34, F41D 5/04

(54) **Waffe mit zugehöriger Munition**
Weapon and ammunition therefor
Arme et sa munition propre

(30) Priorität: 11.07.1984 CH 3391/84
(43) Veröffentlichungstag der Anmeldung: 12.02.1986
(73) Patentinhaber: Marcus, Ernst, La Paz (BO)
(72) Erfinder: Marcus, Ernst, La Paz (BO)
(74) Vertreter: Blum, Rudolf Emil Ernst

(56) Entgegenhaltungen:
- DE-A- 3 309 288
- DE-C- 298 874
- US-A- 1 365 509

## Beschreibung

Die vorliegende Erfindung betrifft eine Selbstladevorrichtung mit mehrteiliger Hülse, mit einem Lauf, einer an ihn anschliessenden Zündkammer, einer Nachladevorrichtung, einer Zündvorrichtung und einem an die Zündkammer anschliessenden, die Munition enthaltenden Magazin sowie entsprechende Pfeilmunition mit mehrteiliger Hülse.

Bei bekannten Schusswaffen dieser Art hat der Verschluss die Aufgabe, Munition vom Magazin in das Patronenlager zu transportieren und die Patronenhülse auszuwerfen. Komplizierte Ausgestaltung und teure Herstellung des Verschlusses sind die Folge. Weiter sind Schmierung während anhaltender Schussabgabe, Pflege und Wartung des Verschlusses aufgrund seiner komplizierten Konstruktion aufwendig.

Ein weiteres Beispiel dafür ist in US-PS 1 365 509 offenbart, wo bei einer Handfeuerwaffe ein Magazin im Handgriff vorgesehen ist, von welchem aus Patronen durch einen speziellen Zubringermechanismus in das Laufende geschoben werben und dort durch einen vertikal hin- und zurückbewegbaren Verschlussblock zum Abschuss lagefixiert werden. Der Hülsenauswurf erfolgt bei der Zurückbewegung des Verschlussblocks.

Für den Patronentransport sowie für Lagefixierung und Hülsenauswurf ist dabei je eine komplizierte Mechanik erforderlich. Seriefeuer ist damit, wenn überhaupt, nur mit langsamer Kadenz möglich ; Ladehemmungen durch die komplizierten Mechanismen wahrscheinlich.

Zweck der vorliegenden Erfindung ist es nun, diese Nachteile zu überwinden. Dazu zeichnet sich die Selbstladevorrichtung erfindungsgemäss dadurch aus, dass die Zündkammer den Durchmesser des Laufs aufweist und gebildet ist durch eine Zündkammerwanne, einem auf der Wanne längsverschieblichen, einen Mantelteil und eine Kammerrückwand aufweisenden Nachlade-Schlitten sowie einen mit dem Lauf und der Wanne fest verbundenen, den Mantelteil des Nachlade-Schlittens umschliessenden Mantel, wobei das Spannen der Zündvorrichtung durch Relativbewegung zwischen Nachlade-Schlitten und Mantel erfolgt.

Bei schussbereiter Waffe liegt ein Geschoss in der Zündkammer ; der als Zündkammerdeckel ausgebildete Nachlade-Schlitten befindet sich is Schliessstellung. Bei Schussabgabe verlässt die Patronenhülse, wie es weiter unten näher erläutert wird, mit dem Geschoss zusammen den Lauf. Der Nachlade-Schlitten wird aufgrund des auf die Kammerrückwand einwirkenden Gasdrucks nach hinten verschoben.

Bei Erreichen der Offenstellung des Nachlade- Schlittens wird durch eine Feder im Magazin eine neue Patrone gegen den ausgefahrenen, die Funktion des Zündkammerdeckels aufweisenden Mantelteil des Schlittens gedrückt. Angetrieben durch die Nachladevorrichtung fährt der Nachlade-Schlitten, die Patrone aufgrund der sie hintergreifenden Kammerrückwand mit sich führend, wieder in Schliessstellung. Damit ist die Waffe wiederum schussbereit.

Bei nach hinten verschobenem Nachlade-Schlitten ist die Zündkammer geöffnet. Die expandierenden Gase werden jedoch durch den Mantel und durch das Magazin am Austreten aus der Kammer gehindert.

Ein Verschluss herkömmlicher Art entfällt, die entsprechend aufwendigen Wartungs- und Schmierungsprobleme stellen sich nicht ; insbesondere entfallen Auswerfer und Auswurfsöffnung.

Das Nachladen erfolgt aufgrund der geringen zu beschleunigenden Massen äusserst schnell, der Rückstoss kann, neben seiner Reduktion durch Beschleunigung des Nachladeschlittens, durch geeignete Dämpfungsmittel im Kolben bzw. der Lafette gemildet werden.

Zum Verschiessen in der oben beschriebenen Selbstladevorrichtung geeignete Munition ist dadurch gekennzeichnet, dass die Hülse einen metallenen, hohlzylinderförmigen Mantel und einen bei Zündung vergasenden Boden aufweist.

Bei Zündung vergast der vorzugsweise aus « Nipolit » bestehende Hülsenboden. Geschoss und Hülsenmantel werden durch die expandierenden Gase ausgetrieben. Das Geschoss weist Stabiliserungsflügel auf, ein Drall ist nicht notwending. Nach Austritt aus dem Lauf trennen sich Geschoss und Hülsenmantel wegen dem auftretenden und an der Hülse verstärkt angreifenden Luftwiderstand.

Das unmittelbar hinter der Zündkammerwanne angebrachte Magazin weist einen längsverschieblichen Deckel auf. Der ausfahrende Nachlade-Schlitten drückt den Deckel mit der Kammerrückwand in Offenstellung. Der Dekkel schliesst sich z.B. durch Federdruck beim Einfahren des Schlittens. Dadurch können Patronen vom Magazin nur direkt in den Nachlade-Schlitten gelangen.

Die Erfindung wird nachstehend anhand eines in den Zeichnungen dargestellten Ausführungsbeispiels noch etwas näher erläutert.

Es zeigt :
Fig. 1 rein schematisch einen Schnitt durch die geladene Selbstladevorrichtung ; Abzug und Zündvorrichtung sind zur Entlastung der Zeichnung weggelassen. Die Figur ist stark überhöht,
Fig. 2 einen Schnitt entsprechend dem von Fig. 1 ; der Nachlade-Schlitten ist ausgefahren,
Fig. 3 schematisch eine-Patrone,
Fig. 4 schematisch die Zündvorrichtung, gespannt durch den in Offenstellung sich befindenden Nachlade-Schlitten.

In Fig. 1 ist der Lauf 1, die Zündkammer 2, die die Zündvorrichtung enthaltende Kammer 3 sowie das Magazin 4 ersichtlich. Die Zündkammerwanne 5 ist einstückig mit dem Lauf 1 ausgebildet. Der Nachlade-Schlitten 6, 7 besteht aus dem Mantelteil 6 und der Zündkammerrückwand 7, er befindet sich in Schliessstellung. Mit dem Lauf 1 und der Kammerwanne 5 fest verbunden ist der Mantel 8 ; auf letzterem z.B. aufgeschrumpft ist ein Anschlagring 9 für eine Druckfeder 12. Der Ring 9 weist Bohrungen auf ; als Zugstäbe 10 ausgebildete Verbindungsglieder sind darin gelagert und verbinden den auf dem Lauf 1 verschiebbar angeordneten Gleitring 11 mit der Kammerrückwand 7. Die Druckfedern 12, um die Zugstäbe 10 herumverlaufend, wirken auf die Ringe 9, 11 ein.

Das Magazin 4 enthält Patronen 13. Eine auf die Patronen einwirkende Magazinfeder ist konventioneller Art und zur Entlastung der Zeichnung weggelassen worden. Ein Magazindeckel 32 wird durch die ausfahrende Kammerrückwand 7 in Offenstellung gedrückt ; beim Wiedereinfahren der Wand 7 kehrt er aufgrund z.B. einer nicht gezeichneten Feder in Schliessstellung zurück.

Ein Zündstift 23 der in Fig. 4 näher dargestellten Zündvorrichtung ragt in die Bohrung 14 der Kammerrückwand 7.

Fig. 2 zeigt die Phase des Nachladens nach Schussabgabe. Der Nachlade-Schlitten 6, 7 ist aufgrund von auf die Kammerrückwand 7 einwirkenden Gasen in Offenstellung ausgefahren. Die Magazinfeder hat eine weitere Patrone 13 in den Schlitten 6, 7 gedrückt. Die Zündvorrichtung ist, wie weiter unten näher erläutert wird, gespannt. Entsprechend der Verschiebung des Schlittens 6, 7 hat sich der Gleitring 11 gegen den Mantel 8 und den Ring 9 bewegt und die Feder 12 gespannt.

Aufgrund des Federdrucks auf den Gleitring 11 wird der Schlitten 6, 7 mit Hilfe der Zugstäbe 10 wieber in Schliessstellung gefahren. Die hinter der Patrone 13 greifende Kammerwand 7 befördert die Patrone in die Zündkammer 2. Die Selbstladevorrichtung ist schussbereit.

Eine Patrone 13 besteht aus dem Geschoss 15, welches Stabilisierungsflügel 16 aufweist (Fig. 3). Die aus Metall bestehende Hülse 17 trägt einen auf dem Geschoss aufliegenden Verstärkungsring 18. Im Hülsenboden 19 ist eine Zündmasse 20 zur Entzündung der Treibladung 21 eingelassen. Der Hülsenboden ist vorzugsweise aus « Nipolit gefertigt. Dieses Material weist folgende Eingenschaften auf : Obschon explosiv, kann es wie ein metallischer Werkstoff bearbeitet werden. Bei Schussabgabe unterstützt es die Wirkung der Treibladung und vergast vollständig.

Geschoss und Hülse 17 verlassen, wie eingangs beschrieben, zusammen den Lauf. Die Trennung erfolgt ausserhalb des Laufs.

Fig. 4 zeigt eine für die erfindungsgemässe Selbstladevorrichtung vorgeschlagene Zündvorrichtung. Gezeigt ist ein Schnitt senkrecht zu denjenigen der Figuren 1 und 2 durch die Symmetrielinie des Laufs entsprechend der Linie A-A in Fig. 1. Dargestellt ist rein schematisch die Phase nach Beendigung des Spannvorgangs.

Das Gehäuse 20 der Zündvorrichtung ist mit dem Mantel 8 verbunden und bezüglich diesem stationär. Auf der Kammerrückwand 7 angeordnet, ist eine Trägervorrichtung 31 für den mit einem Fuss 22 versehenen Zündstift 23 ; entsprechend der Verschiebung des Nachlade-Schlittens 6, 7 verschiebt sich die Trägervorrichtung 31 relativ zum Gehäuse 20. Damit erfolgt auch eine Verschiebung des die Hebel 24, 24' verbindenden Gelenkpunktes 25.

Fährt der Nachlade-Schlitten 6, 7'in Offenstellung, spreizen sich die Hebel 24, 24', da ihre einen Enden auf der Rückwand 26 des Gehäuses 20 verschiebbar abgestützt sind. Damit bewegen sich die Enden 27, 27' gegen die Rückwand 26 und spreizen ihrerseits die Hebel 28, 28'. Diese Bewegung muss im vorbestimmten Mass erfolgen : Der Fuss 22 des Zündstiftes 23, via Hebel, 28, 28' mit den Hebelenden 27, 27' verbunden, muss sich gegenüber seiner, ebenfalls in Bewegung sich befindenden Trägervorrichtung 31 nach hinten, in Richtung der Rückwand 26 und des Bodens der Trägervorrichtung 31 verschieben.

Das Mass der Bewegung der Hebelenden 27, 27' wird bestimmt durch den Ort des Gelenkpunkts 25 an den Hebeln 24, 24'.

Bei maximaler Spreizung der Hebel 24, 24' wirkt eine Sperrklinke 29 mit einem auf dem Hebel 24 angeordneten Haltebolzen 30 derart zusammen, dass die Hebel 24, 24' in ihrer Lage verriegelt sind. Der Spannvorgang ist beendet (Fig. 4).

Befindet sich der Schlitten 6, 7 in Schliessstellung, kann durch Betätigen des Abzugs mit Hilfe einer nicht näher dargestellten, konventionellen Uebertragungsvorrichtung die Zündvorrichtung durch Verschwenken der Sperrklinke um ihren Fusspunkt 29 entriegelt werden. Der Zündstift 23 schnellt, durch die Feder 30 angetrieben, nach vorne und löst den Schuss aus.

Um bei stets durchgedrücktem Abzug Dauerfeuer zu ermöglichen, muss sichergestellt werden, dass sich der gespannte Zündstift 23 erst löst, wenn sich der Nachlade-Schlitten 6, 7 wieder in Schliessstellung befindet. Ein mit einem Ende von einer Nut 40 geführter Verriegelungshebel 41 bewirkt, dass Entspannung der Zündvorrichtung erst in Schliessstellung des Nachlade-Schlittens 6, 7 möglich ist.

## Patentansprüche

1. Selbstladevorrichtung zum Verschiessen von Pfeilmunition mit mehrteiliger Hülse (17), mit einem Lauf (1), einer an ihn anschliessenden Zündkammer (2), einer Nachladevorrichtung, einer Zündvorrichtung und einem an die Zündkammer anschliessenden, die Munition enthaltenden Magazin (4), dadurch gekennzeichnet, dass die Zündkammer (2) den Durchmesser des Laufs aufweist und gebildet ist durch eine Zündkammerwanne (5), einem auf der Zündkammerwanne (5) längsverschieblichen, einen Mantelteil (6) und eine Kammerrückwand (7) aufweisenden Nachlade-Schlitten (6, 7) sowie einem mit dem Lauf und der Zündkammerwanne (5) fest verbundenen, den Mantelteil (6) des Nachlade-Schlittens (6, 7) umschliessenden Mantel (8), wobei das Spannen der Zündvorrichtung durch Relativbewegung zwischen Nachlade-Schlitten (6, 7) und Mantel (8) erfolgt.

2. Selbstladevorrichtung nach Anspruch 1, dadurch gekennzeichnet, dass Lauf (1) und Zündkammerwanne (5) einstückig ausgebildet sind.

3. Selbstladevorrichtung nach Anspruch 1, dadurch gekennzeichnet, dass Zündkammerwanne (5) und Mantel (8) einstückig ausgebildet sind.

4. Selbstladevorrichtung nach Anspruch 1, dadurch gekennzeichnet, dass der Mantelteil (6) des Nachlade-Schlittens (6, 7) als Hohl-Zylinder Segment ausgebildet ist.

5. Selbstladevorrichtung nach Anspruch 1, dadurch gekennzeichnet, dass die Nachladevorrichtung einen Anschlagring (9), daran anschlagende, Verbindungsglieder (10) umfassende Druckfedern (12), einen auf dem Lauf angeordneten, an den Druckfedern angeordneten Gleitring (11) sowie mit dem Gleitring und dem Nachlade-Schlitten (6, 7) verbundene, in Bohrungen (35) des Anschlagrings (9) gelagerte Verbindungsglieder (10) aufweit.

6. Pfeilmunition mit mehrteiliger Hülse für die Selbstladevorrichtung nach Anspruch 1, dadurch gekennzeichnet, dass die Hülse einen metallenen, hohlzylinderförmigen Mantel (17) und einen bei Zündung vergasenden Boden (19) aufweist.

7. Pfeilmunition nach Anspruch 6, dadurch gekennzeichnet, dass der Hülsenboden (19) aus « Nipoₗit besteht.

8. Pfeilmunition nach Anspruch 6, dadurch gekennzeichnet, dass der Mantel (17) der Hülse an der Berührungsstelle mit dem Geschoss (15) einen Verstärkungsring (18) aufweist.

## Claims

1. Self-actuated loading device for shooting arrow-shaped ammunition having a multipartite cartridge (17), with a barrel (1) next to a breech (2), a reloading device, a priming device and a magazine (4) containing ammunition and placed next to the breech, characterized in that the breech (2) has the same diameter as the barrel and comprises a priming trough (5), a reloading slide (6, 7), comprised of an outer shell (6) and a rear wall (7), which slides longitudinally on the priming trough (5), and with a jacket (8) which is fixed to the barrel and the priming trough (5), and which surrounds the outer shell (6) of the reloading slide (6, 7), the retensioning of the priming device being obtained through the relative movement between the reloading slide (6, 7) and the jacket (8).

2. Self-actuated loading device according to claim 1, characterized in that the barrel (1) and the priming trough (5) are made of one piece.

3. Self-actuated loading device according to claim 1, characterized in that the priming trough (5) and the jacket (8) are made of one piece.

4. Self-actuated loading device according to claim 1, characterized in that the outer shell (6) of the reloading slide (6, 7) is shaped as a hollow cylinder segment.

5. Self-actuated loading device according to claim 1, characterized in that the reloading device comprises an annular abutment (9), compression springs (12) which bear on it and which comprise connecting elements (10), a sliding ring (11) seated on the barrel and attached to the springs, and that the connecting elements (10) are connected to the sliding ring and to the reloading slide (6, 7) and journalled in holes (35) provided in the annular abutment (9).

6. Arrow-shaped ammunition with a multipartite cartridge for the device of claim 1, characterized in that the cartridge comprises a hollow, cylindric and metallic jacket (17) and a bottom part (19) which vaporizes on firing.

7. Arrow-shaped ammunition according to claim 6, characterized in that the bottom (19) of the cartridge is made of « Nipoiit".

8. Arrow-shaped ammunition according to claim 6, characterized in that the jacket (17) of the cartridge has a reinforcement ring (18) where it touches the projectile.

## Revendications

1. Dispositif de réarmement automatique pour tirer des projectiles fléchés ayant une douille (17) composée de plusieurs parties, comprenant un canon (1) directement accolé à une culasse (2), un dispositif d'alimentation en munition, un percuteur ainsi qu'un magasin (4) juxtaposé à la culasse et contenant les munitions, caractérisé en ce que la culasse (2) présente le même diamètre que le canon et qu'elle est composée d'un carter de culasse (5), d'un chariot de réarmement (6, 7) coulissant longitudinalement sur le carter de culasse et comprenant une partie latérale (6) et une paroi postérieure (7), ainsi que d'une enveloppe (8) entourant la partie latérale (6) du chariot de réarmement (6, 7) et fermement fixée au canon et au carter de culasse (5), le réarmement du percuteur étant réalisé par le mouvement relatif entre le chariot de réarmement (6, 7) et l'enveloppe (8).

2. Dispositif selon la revendication 1, caractérisé en ce que le canon (1) et le carter de culasse (5) sont d'un seul tenant.

3. Dispositif selon la revendication 1, caractérisé en ce que le carter (5) et l'enveloppe (8) sont d'un seul tenant.

4. Dispositif selon la revendication 1, caractérisé en ce que la partie latérale (6) du chariot de réarmement (6, 7) est en forme de segment de cylindre creux.

5. Dispositif selon la revendication 1, caractérisé en ce que le dispositif d'alimentation possède une butée annulaire (9), des ressorts (12) de compression s'appuyant sur cet anneau et présentant des éléments connecteurs (10), un anneau coulissant (11) placé sur le canon et connecté aux ressorts, ainsi que des attaches (10) fixées à l'anneau coulissant et au chariot de réarmement (6, 7) et portées par des paliers (35) agencés dans la butée annulaire (9).

6. Projectile fléché avec douille en plusieurs parties pour le dispositif selon la revendiction 1, caractérisé en ce que sa douille comprend une enveloppe métallique (17) en forme de cylindre creux et un culot (19) s'évaporant lors de la mise à feu.

7. Projectile selon la revendication 6, caractérisé en ce que son culot (19) est réalisé en « Nipolite •.

8. Projectile selon la revendication 6, caractérisé en ce que l'enveloppe (17) de la douille comprend un renfort annulaire (18) à l'endroit où elle touche la balle (15).
